# EUROPÄISCHE PATENTSCHRIFT

(11) **EP 1 038 290 B1**
(45) Veröffentlichungstag und Bekanntmachung des Hinweises auf die Patenterteilung: **28.01.2004**
(21) Anmeldenummer: 98962245.1
(22) Anmeldetag: 03.11.1998
(51) Int. Cl.: G10K 9/122

(54) **ULTRASCHALLWANDLER MIT TOPFÖRMIGER HALTERUNG**
ULTRASONIC TRANSDUCER WITH A CUP-SHAPED SUPPORT
TRANSDUCTEUR ULTRASONORE A SUPPORT CUPULIFORME

(30) Priorität: 10.12.1997 DE 19754891
(43) Veröffentlichungstag der Anmeldung: 27.09.2000
(73) Patentinhaber: Fraunhofer-Gesellschaft zur Förderung der angewandten Forschung e.V., 80686 München (DE)
(72) Erfinder: POTAPOV, Vladimir, D-66386 St. Ingbert (US); SCHÖN, Uwe, D-66540 Neunkirchen (DE); HAHN, Thomas, D-66386 St. Ingbert (DE)
(74) Vertreter: Gagel, Roland, Dr.
(86) Internationale Anmeldenummer: PCT/DE1998/003297
(87) Internationale Veröffentlichungsnummer: WO 1999/030313

(56) Entgegenhaltungen:
- DE-A- 3 441 684
- DE-A- 19 601 656
- US-A- 4 437 032
- US-A- 5 648 697

## Beschreibung

Die vorliegende Erfindung betrifft einen Ultraschallwandler für den Einsatz als Sender und Empfänger in Puls-Echo-Anwendungen, bei denen das Übertragungsmedium für die Schallwelle Luft ist.

Ein besonderes Einsatzgebiet des Ultraschallwandlers als Sensor betrifft den Kfz-Bereich. Hier besteht ein Bedarf an Wandlern zur Objekterkennung innerhalb eines Fahrzeuginnenraums, beispielsweise zur Kontrolle der Airbagzündung während eines Unfalls.

Auf dem Markt sind bereits zahlreiche Ultraschallwandler für derartige Anwendungen erhältlich. Als besonders effektive Schwingungsmode des Wandlers hat sich hierbei die Biegeschwingung einer Membran gezeigt. Zur Schwingungserzeugung wird eine runde Piezokeramikscheibe zentrisch auf die Rückseite einer Membran aufgeklebt. Durch Anlegen eines elektrischen Feldes wird die Keramik zu radialen Schwingungen angeregt. Aufgrund einer steifen Klebeverbindung mit der Membran ergibt sich eine Biegeschwingung des Gesamtsystems. Auf der Rückseite der Membran ist weiterhin ein Stück Schaumstoff zur Dämpfung der Schwingung vorgesehen.

Aus der DE-A-34 41 684 ist ein Ultraschallwandler gemäß dem Oberbegriff des Patentanspruches 1 bekannt, bei dem der Durchmesser der Piezokeramikscheibe nahezu 100% des Durchmessers der Membran beträgt und eine Schaumstoffschicht auf der Rückseite der Piezokeramikscheibe aufgebracht ist, die diese jedoch nicht vollständig bedeckt (siehe auch US-A-4 437 032).

Die Parameter der Ultraschallschwingung werden durch die elastischen und sonstigen mechanischen Eigenschaften des Gesamtsystems bestimmt. Hierbei haben die elastischen Eigenschaften der verwendeten Materialien und die geometrischen Abmessungen der eingesetzten Komponenten einen Einfluß auf die Resonanzfrequenz, den Öffnungswinkel der Schallkeule, die Güte der Schwingung und die Empfindlichkeit des Sensors.
Eine Vielzahl von Einflußfaktoren, die sich auch gegenseitig beeinflussen, bestimmt daher die physikalischen Wandlereigenschaften.

Im obigen Anwendungsfall zur Kontrolle der Airbagzündung während eines Unfalls werden Eigenschaften des Wandlers gefordert, die in dieser Weise bisher von keinem der bekannten Wandler erfüllt werden. Die am Markt erhältlichen Wandler weisen stets einen oder mehrere der folgenden Nachteile auf, so z.B. eine zu geringe Empfindlichkeit, einen zu kleinen Öffnungswinkel der Schallabstrahlung, keine geschlossene Gehäuseform, keine ausreichende Widerstandsfähigkeit bezüglich mechanischer Einwirkung von außen, eine zu große mechanische Güte. Weiterhin sind sie häufig zu aufwendig in der Funktionsweise und somit fertigungstechnisch schwer realisierbar.

Aufgabe der vorliegenden Erfindung ist es daher, einen Ultraschallwandler und ein Verfahren zu seiner Herstellung anzugeben, der bei einem großen Öffnungswinkel eine hohe Empfindlichkeit bei möglichst geringer Güte aufweist. Der Wandler soll weiterhin in einem robusten, widerstandsfähigen Gehäuse ausführbar und in großen Stückzahlen günstig herstellbar sein.

Die Aufgabe wird mit dem Ultraschallwandler und dem Verfahren gemäß den Merkmalen der Patentansprüche 1 und 15 gelöst. Vorteilhafte Ausgestaltungen des Ultraschallwandlers und des Verfahrens zu seiner Herstellung sind Gegenstand der Unteransprüche.

Erfindungsgemäß wird ein Ultraschallwandler vorgeschlagen, bei dem eine Membran in einer Halterung angeordnet und eine piezoelektrische Scheibe auf einer rückseitigen Hauptfläche der Membran aufgebracht ist. Der Durchmesser der piezoelektrischen Scheibe beträgt zwischen 60% und 85% des Durchmessers der Membran, so daß eine Restfläche der Membran nicht von der piezoelektrischen Scheibe bedeckt wird. Auf die rückseitige Hauptfläche der Membran ist ein erster Stoff derart aufgeschäumt, daß die piezoelektrische Scheibe und die Restfläche der Membran von dem ersten Stoff vollständig bedeckt sind. Durch das Aufschäumen dieses Stoffes können besonders vorteilhafte Eigenschaften des Wandlers hinsichtlich Empfindlichkeit und mechanischer Güte erreicht werden. Das angegebene Verhältnis zwischen dem Durchmesser der Piezokeramik und der Membran führt bei aufgeschäumtem Stoff zu einem großen Öffnungswinkel der Schallabstrahlung.

Die Halterung des Ultraschallwandlers, die gleichzeitig das Gehäuse bildet, kann zusammen mit der Membran einstückig aus einem Material, beispielsweise Aluminium oder einer Aluminiumlegierung (z.B. AlCuMgPb), kostengünstig gefertigt werden. Durch eine Halterung, die mit der Membran eine topfförmige Struktur bildet, läßt sich somit ein robuster, gegen mechanische Einwirkung von außen ausreichend widerstandsfähiger Wandler bereitstellen. Der Wandler kann mit einfachen Verfahren, beispielsweise durch ein Fließpreßverfahren hergestellt werden und erfüllt daher die Anforderungen an eine kostengünstige Fertigung in hohen Stückzahlen.

Insbesondere die Dicke und der Durchmesser der Keramik, die Dicke und der Durchmesser der Membran sowie die Gesamthöhe des Aluminiumgehäuses beeinflussen wesentlich die Eigenschaften des Wandlers. So ist die Mittenfrequenz f des Ultraschallwandlers proportional zum Verhältnis von quadratischem Membrandurchmesser D_{M}² und Membrandicke d_{M}. Die Keramikdicke d_{K} wiederum ist proportional der Mittenfrequenz f, wobei der Zusammenhang vom jeweiligen Design abhängt. Die Empfindlichkeit und die damit zusammenhängende mechanische Güte der Schwingung ist außerdem durch das Material auf der Rückseite der Keramik (erster Stoff) beeinflußbar.

Ein spezieller Ultraschallwandler für die Anwendung zur Objekterkennung innerhalb eines Fahrzeuginnenraums, beispielsweise zur Kontrolle der Airbagzündung während eines Unfalls, arbeitet bei einer Mittenfrequenz von 70 kHz. Bei dieser Frequenz soll der Öffnungswinkel der 6dB-Schallkeule möglichst groß sein. Bei einem solchen System besteht die Forderung, daß alle wesentlichen Objekte mit den verschiedenen Oberflächenstrukturen und Materialien ein detektierbares Echo-Signal in Richtung des Wandlers zurückreflektieren. Die Empfindlichkeit des Wandlers muß also möglichst hoch sein.
Besonders vorteilhaft erweist sich für diese Anwendung erfindungsgemäß ein Wandler mit einem Membrandurchmesser 8.85 ± 0.02 mm, einer Membrandicke 0.83 ± 0.02 mm und einer Keramikdicke 0.26 ± 0.01 mm.
Weiterhin wird bei einem solchen Wandler eine zylinderförmige Halterung mit einer Wandstärke von mindestens 2.85 mm und einer Höhe von beispielsweise 6.83 mm eingesetzt. Es versteht sich jedoch von selbst, daß auch kleinere oder größere Höhen der Halterung durchaus möglich sind.

Der entwickelte Sensor fügt sich ohne weitere Änderungen der Ansteuerungselektronik in ein bestehendes Besetztdetektionssystem in einem Kfz ein.

Der erste, rückseitig auf die Membran aufgeschäumte Stoff besteht vorzugsweise aus offenzelligem, weichem Material, beispielsweise Polyurethanschaum oder Silikonschaum.
Besonders vorteilhafte Wandlereigenschaften werden hierbei mit Polyurethanschaum mit einer Stauchhärte (DIN 53577) von < 9 kPa und einem akustischen Verlustfaktor (DIN 53426) von < 1.0 erzielt.

In einer besonderen Ausführungsform wird als piezoelektrische Scheibe eine Piezokeramik mit einer relativen Dielektrizitätskonstante von > 2500, einem radialen elektromechanischen Kopplungsfaktor von > 0.5 und einer mechanischen Güte von < 300 eingesetzt.

Bei der Fertigung des erfindungsgemäßen Ultraschallwandlers wird zunächst eine topfförmige Halterung aus Aluminium oder einer Aluminiumlegierung, deren Boden eine Membran bildet, beispielsweise mittels eines Fließpreßverfahrens hergestellt. Auf die Rückseite der Membran wird eine piezoelektrische Scheibe aufgeklebt, um einen mechanischen und elektrischen Kontakt zur Membran herzustellen. Auf die piezoelektrsiche Scheibe wird ein Ende eines dünnen Drahtes aufgelötet. Schließlich wird ein erster Stoff in der topfförmigen Halterung auf die Rückseite der Membran aufgeschäumt, so daß Membran und piezoelektrische Scheibe von dem Stoff vollständig bedeckt sind.

Der erfindungsgemäße Ultraschallwandler ist selbstverständlich auch für andere Luft-Ultraschall-Anwendungen, die ähnliche Randbedingungen an die wesentlichen Wandlereigenschaften vorgeben, beispielsweise für Abstandsmessungs- oder Positionserfassungssysteme, hervorragend geeignet. Aufgrund der breiten Schallkeule eignet sich der Sensor in besonderem Maße zur Raumüberwachung.

Die Erfindung wird nachfolgend anhand eines Ausführungsbeispiels und der Zeichnungen näher erläutert, in denen
Fig. 1 ein Beispiel für einen erfindungsgemäßen Wandler im Querschnitt,
Fig. 2 den Wandler aus Figur 1 in Rückansicht ohne den ersten Stoff (4) und den zweiten Stoff (5),
Fig. 3 den Wandler aus Figur 1 in Rückansicht vollständig, und
Fig. 4 den Wandler aus Figur 1 in Vorderansicht zeigen.

Anhand der Figuren 1 und 2 wird nun eine bevorzugte Ausführungsform der Erfindung erläutert.

Fig. 1 zeigt den Wandler gemäß einer bevorzugten Ausführungsform im Querschnitt. Der Wandler besteht aus einem zylinderförmigen Aluminiumgehäuse (1). Den Boden des Gehäuses bildet eine Aluminium-Membran (2). Das Aluminiumgehäuse des Wandlers wird als Drehteil hergestellt. Eine Piezokeramikscheibe (3), beispielsweise aus einer PZT-5H-Keramik, wird mit einem dünnflüssigen Kleber mit Druck in den Aluminiumtopf (auf die Rückseite der Membran (2)) konzentrisch eingeklebt. Eine Elektrode der Keramik, die auf die Membranfläche geklebt wird, hat über die Membran elektrischen Kontakt zum Aluminiumgehäuse (1). Die Masseverbindung wird durch einen Kupferstift (6) gewährleistet, der in das Aluminiumgehäuse getrieben wird. Bei Fertigung großer Stückzahlen kann zur Massekontaktierung auch ein anderes Verfahren gewählt werden. Der Kupferstift ist über einen dünnen Draht (8) mit einem Kabel (10) verbunden, das den Wandler mit der Ansteuerelektronik verbindet. Die andere Elektrode der Keramik (3) wird über einen Lötpunkt (7) am Rand der Keramik mit einem weiteren dünnen Draht (9) verbunden. Durch das Anbringen des Lötpunktes (7) am Rand der Keramik wird der Einfluß auf die Schwingungseigenschaften des Systems minimiert. Der Draht (9) zwischen Keramikelektrode und Kabel (10) muß sehr leicht sein, um einen weiteren Einflußfaktor auf die Schwingungseigenschaften des Systems zu vermeiden.
Eine Rückansicht des Sensors mit Aluminiumgehäuse (1), Aluminium-Membran (2), eingeklebter Keramikscheibe (3), Lötpunkt (7) und Masse-Kontaktierung (6) ist Figur 2 zu entnehmen.
Der gewählte Membrandurchmesser erzeugt den gewünschten Öffnungswinkel (hier: >45° bei einem lateralen 3dB Schalldruckabfall; >55° bei einem lateralen 6dB Schalldruckabfall) und ist auf das Gesamtschwingungssystem abgestimmt, um die Biegeschwingung effektiv zu erzeugen. Bei dem beispielhaften System wurden die Abmessung der Gesamtgehäusehöhe, sowie Dicke und Durchmesser der Keramikscheibe bezüglich des Schwingungsverhaltens des Systems optimiert. Die Dicke der Keramik hat dabei einen geringeren Einfluß auf das Schwingungsverhalten als der Durchmesser.

Im vorliegenden Beispiel weisen die Komponenten des Ultraschallwandlers (Sensors) folgende Abmessungen auf:

| | |
|---|---|
| Dicke der Gehäusewandung d_{G} | 2,85 mm |
| Höhe der Gehäusewandung h_{G} | 6,83 mm |
| Durchmesser des Gehäuses D_{G} | 14,55 mm |
| Durchmesser der Membran D_{M} | 8,85 mm |
| Dicke der Membran d_{M} | 0,83 mm |
| Durchmesser der Keramikscheibe D_{K} | 6,75 mm |
| Dicke der Keramikscheibe d_{K} | 0,26 mm |

Dabei sind alle geometrischen Abmessungen der beteiligten Komponenten genau einzuhalten, um ein unter allen Aspekten optimiertes System für genannten Anwendungsfall zu erhalten.

Ein wesentlicher Parameter des Sensors ist die mechanische Güte. Der rückseitig aufgeschäumte erste Stoff (4) bestimmt die Dämpfung der Membranschwingung. Ebenso kann die die Wandstärke des Topfes eine Rolle spielen. Die elastischen Eigenschaften des ersten Stoffes (4) beeinflussen das Resonanzverhalten nur in geringerem Maße und erlauben durch Einsatz von Materialien unterschiedlicher Dämpfung eine bessere Möglichkeit, die mechanische Güte des Wandlers einzustellen.

Ein weiterer, rückseitig auf den ersten Stoff (4) aufgebrachter zweiter Stoff (5) dient dazu, die Ausbreitung einer Schallwelle entgegen der Richtung der abstrahlenden Membran zu verhindern und ist in seinem Einfluß auf das Resonanzverhalten des Gesamtsystems abgestimmt. Das Material des zweiten Stoffes (5) ist ein Polyurethan und erfüllt außerdem die Aufgabe, den Übergang zwischen dem sehr leichten Draht, der die Elektroden kontaktiert, und dem schwereren Anschlußkabel zu sichern.
Das Ausmaß der Bedeckung der Membran bzw. der Ausfüllung des Aluminiumgehäuses durch die ersten und zweiten Stoffe (4,5) können Figur 1 entnommen werden. Im Beispiel beträgt der Abstand des oberen Randes des zweiten Stoffes (5) vom oberen Rand der Gehäusewandung (1) 1,17 mm.
Die Figuren 3 und 4 zeigen schließlich noch eine Rückansicht und eine Vorderansicht des vollständigen Ultraschallwandlers.

## Patentansprüche

1. Ultraschallwandler, insbesondere für den Einsatz als Sender und Empfänger in Puls-Echo Anwendungen, bei dem eine kreisförmige Membran (2) in einer Halterung (1) angeordnet und eine piezoelektrische Scheibe (3) auf einer rückseitigen Hauptfläche der Membran (2) aufgebracht ist,
**dadurch gekennzeichnet,**
**daß** der Durchmesser der piezoelektrischen Scheibe (3) zwischen 60% und 85% des Durchmessers der Membran (2) beträgt, wobei eine Restfläche der Membran (2) nicht von der piezoelektrischen Scheibe (3) bedeckt wird,
und ein erster Stoff (4) derart auf die rückseitige Hauptfläche der Membran (2) mit der piezoelektrischen Scheibe (3) aufgeschäumt ist, daß die piezoelektrische Scheibe (3) und die Restfläche der Membran (2) von dem ersten Stoff (4) vollständig bedeckt sind.

2. Ultraschallwandler nach Anspruch 1,
**dadurch gekennzeichnet,**
**daß** die Halterung (1) zusammen mit der Membran (2) einstückig aus einem Material gefertigt ist.

3. Ultraschallwandler nach Anspruch 2,
**dadurch gekennzeichnet,**
**daß** das Material Aluminium oder eine Aluminiumlegierung ist.

4. Ultraschallwandler nach einem der Ansprüche 1 bis 3,
**dadurch gekennzeichnet,**
**daß** die Halterung (1) mit der Membran (2) eine topfförmige Struktur bildet.

5. Ultraschallwandler nach einem der Ansprüche 1 bis 4,
**dadurch gekennzeichnet,**
**daß** zur Erzeugung einer Mittenfrequenz von 70 kHz der Membrandurchmesser 8.85 ± 0.02 mm, die Membrandicke 0.83 ± 0.02 mm und die Keramikdicke 0.26 ± 0.01 mm betragen.

6. Ultraschallwandler nach Anspruch 5,
**dadurch gekennzeichnet,**
**daß** eine zylinderförmige Halterung (1) mit einer Wandstärke von mindestens 2.85 mm und einer Höhe von ca. 6 mm eingesetzt wird.

7. Ultraschallwandler nach einem der Ansprüche 1 bis 6,
**dadurch gekennzeichnet,**
**daß** die piezoelektrische Scheibe (3) auf die Membran (2) aufgeklebt ist.

8. Ultraschallwandler nach einem der Ansprüche 1 bis 7,
**dadurch gekennzeichnet,**
**daß** die piezoelektrische Scheibe (3) eine Piezokeramik ist.

9. Ultraschallwandler nach Anspruch 8,
**dadurch gekennzeichnet,**
**daß** die Piezokeramik eine relative Dielektrizitätskonstante von > 2500, einen elektromechanischen Kopplungsfaktor von > 0.5 und eine mechanische Güte von < 300 aufweist.

10. Ultraschallwandler nach einem der Ansprüche 1 bis 9,
**dadurch gekennzeichnet,**
**daß** der erste Stoff (4) aus offenzelligem, weichem Material besteht.

11. Ultraschallwandler nach Anspruch 10,
**dadurch gekennzeichnet,**
**daß** der erste Stoff (4) aus Polyurethanschaum oder Silikonschaum besteht.

12. Ultraschallwandler nach einem der Ansprüche 1 bis 10,
**dadurch gekennzeichnet,**
**daß** der erste Stoff (4) aus Polyurethanschaum mit einer Stauchhärte von < 9 kPa und einem akustischen Verlustfaktor von < 1.0 besteht.

13. Ultraschallwandler nach einem der Ansprüche 1 bis 12,
**dadurch gekennzeichnet,**
**daß** auf dem ersten Stoff (4) ein zweiter Stoff (5) vorgesehen ist.

14. Ultraschallwandler nach einem der Ansprüche 1 bis 13,
**dadurch gekennzeichnet,**
**daß** eine erste Elektrode der piezoelektrischen Scheibe (3) über die Membran (2) und die Halterung (1) mit Masse verbunden, und eine zweite Elektrode der piezoelektrischen Scheibe (3) über einen dünnen am Rand der Scheibe angelöteten Draht (9) kontaktiert ist.

15. Verfahren zur Herstellung eines Ultraschallwandlers mit folgenden Verfahrensschritten:
Herstellung einer topfförmigen Halterung (1) aus Aluminium oder einer Aluminiumlegierung, deren Boden eine Membran (2) bildet,
Aufkleben einer piezoelektrischen Scheibe (3) auf die Rückseite der Membran (2), so daß ein mechanischer und elektrischer Kontakt zur Membran (2) hergestellt wird, Auflöten eines Endes eines dünnen Drahtes (9) auf die piezoelektrische Scheibe (3),
Aufschäumen eines ersten Stoffes (4) in der topfförmigen Halterung (1) auf die Rückseite der Membran (2), so daß Membran (2) und piezoelektrische Scheibe (3) von dem ersten Stoff (4) vollständig bedeckt sind.

16. Verfahren nach Anspruch 15,
**dadurch gekennzeichnet,**
**daß** auf den ersten Stoff (4) ein zweiter Stoff (5) aufgebracht wird, der die Ausbreitung einer Schallwelle entgegen der gewünschten Richtung der abstrahlenden Membran (2) verhindern soll.

## Claims

1. An ultrasonic transducer, in particular, for use as a transmitter and a receiver in pulse-echo applications in which a circular membrane (2) is disposed in a holding means (1) and a piezoelectric disk (3)is placed on a main surface of the rear side of the membrane (2),
**characterized by**
the diameter of said piezoelectric disk (3) being between 60% and 85% of the diameter of said membrane (2), with a remaining surface of said membrane (2) not being covered by said piezoelectric disk (3), and a first substance (4) being foamed onto said main surface of said rear side of said membrane (2) in such a manner that said piezoelectric disk (3) and said remaining surface of said membrane (2) are completely covered by said first substance (4).

2. An ultrasonic transducer according to claim 1,
**characterized by**,
said holding means (1) being made with said membrane (2) as one piece from one material.

3. An ultrasonic transducer according to claim 2,
**characterized by**,
said material being aluminium or an aluminium alloy.

4. An ultrasonic transducer according to one of the claims 1 to 3,
**characterized by**,
said holding means (1) with said membrane (2) forming a pot-shaped structure.

5. An ultrasonic transducer according to one of the claims 1 to 4,
**characterized by**,
in order to generate a center frequency of 70 kHz, the diameter of said membrane is 8.85 ± 0.02 mm, the thickness of said membrane being 0.83 ± 0.02 mm and the thickness of the ceramic being 0.26 ± 0.01 mm.

6. An ultrasonic transducer according to claim 5,
**characterized by**,
a cylindrical holding means (1) having a wall thickness of at least 2.85 mm and a height of approximately 6 mm being employed.

7. An ultrasonic transducer according to one of the claims 1 to 6,
**characterized by**,
said piezoelectric (3) being glued onto said membrane (2) .

8. An ultrasonic transducer according to one of the claims 1 to 7,
**characterized by**,
said piezoelectric disk (3) being a piezoceramic.

9. An ultrasonic transducer according to claim 8,
**characterized by**,
said piezoceramic having a relative dielectric constant of > 2500, an electromechanic coupling factor of > 0.5 and a mechanical quality Q of < 300.

10. An ultrasonic transducer according to one of the claims 1 to 9,
**characterized by**,
said first substance (4) being composed of a soft, open-cell material.

11. An ultrasonic transducer according to claim 10,
**characterized by**,
said first substance (4) being composed of a polyurethane foam or silicon foam.

12. An ultrasonic transducer according to one of the claims 1 to 10,
**characterized by**,
said first substance (4) being composed of a polyurethane foam having a strain hardness of < 9 kPa and an acoustical loss factor of < 1.0.

13. An ultrasonic transducer according to one of the claims 1 to 12,
**characterized by**,
a second substance (5) being provided on said first substance (4).

14. An ultrasonic transducer according to one of the claims 1 to 13,
**characterized by**,
a first electrode of said piezoelectric disk (3) being connected via said membrane (2) and said holding means (1) with mass, and a second electrode of said piezoelectric disk (3) being contacted via a thin wire (9) soldered to the edge of said disk.

15. A process for fabricating an ultrasonic transducer having the following process steps:
fabrication of a pot-shaped holding means (1) of aluminium or an aluminium alloy, the bottom of which forms a membrane (2),
gluing on a piezoelectric disk (3) onto the rear side of said membrane (2) in such a manner that a mechanical and an electric contact to said membrane (2) are yielded,
soldering on one end of a thin wire (9) onto said piezoelectric disk (3),
foaming on a first substance (4) in said holding means (1) on said rear side of said membrane (2) in such a manner that said membrane (2) and said piezoelectric disk (3)are completely covered by said first substance (4).

16. A process according to claim 15,
**characterized by**,
a second substance (5)being applied on said first substance (4), which is to prevent the propagation of a sound wave in the direction opposite to the desired direction of the radiating membrane (2).

## Revendications

1. Transducteur d'ultrasons, en particulier pour l'emploi en tant que émetteur et récepteur dans les applications à impulsions reflétées, dans lequel une membrane circulaire (2) est disposée dans une attache (1) et un disque (3) piézoélectrique est appliquée sur une face principale arrière de ladite membrane (2),
**caractérisé en ce que** le diamètre dudit disque piézoélectrique (3) correspond à une valeur de 60 % à 85 % du diamètre de ladite membrane (2), une aire résiduelle de ladite membrane (2) n'étant pas couverte par ledit disque (3) piézoélectrique,
et **en ce qu'**une première matière (4) est moussée sur ladite surface principale arrière de ladite membrane (2) audit disque (3) piézoélectrique d'une telle manière, que le disque (3) piézoélectrique et l'aire résiduelle de ladite membrane (2) soient complètement couverts par ladite première matière (4).

2. Transducteur d'ultrasons selon la revendication 1,
**caractérisé en ce**
**que** ladite attache (1) ensemble avec ladite membrane (2) est faite en une partie d'un matériau.

3. Transducteur d'ultrasons selon la revendication 2,
**caractérisé en ce**
**que** ledit matériau est l'aluminium ou un alliage d'aluminium.

4. Transducteur d'ultrasons une quelconque des revendications 1 à 3,
**caractérisé en ce**
**que** ladite attache (1) coopère avec ladite membrane (2) de façon à former une structure sous forme d'un pot.

5. Transducteur d'ultrasons selon une quelconque des revendications 1 à 4,
**caractérisé en ce**
**que** pour la création d'une fréquence centrale de 70 kHz, le diamètre de ladite membrane est 8,85 ± 0,02 mm, l'épaisseur de ladite membrane est 0,83 ± 0,02 mm et l'épaisseur de la couche céramique est 0,26 ± 0,01 mm

6. Transducteur d'ultrasons selon la revendication 5,
**caractérisé en ce**
**qu'**une attache (1) cylindrique est appliquée à une épaisseur de paroi d'au moins 2,85 mm et d'une hauteur de 6 mm environ.

7. Transducteur d'ultrasons selon une quelconque des revendications 1 à 5,
**caractérisé en ce**
**que** ledit disque (3) piézoélectrique est collé sur ladite membrane (2).

8. Transducteur d'ultrasons selon une quelconque des revendications 1 à 6,
**caractérisé en ce**
**que** ledit disque (3) piézoélectrique est une piézocéramique.

9. Transducteur d'ultrasons selon une quelconque des revendications 1 à 6,
**caractérisé en ce**
**que** ladite piézocéramique a un facteur de permittivité relative de > 2500, un facteur de couplage électromécanique de > 0,5 et une qualité mécanique de < 300.

10. Transducteur d'ultrasons selon la revendication 8,
**caractérisé en ce**
**que** ladite première matière (4) consiste en un matériau souple à alvéoles ouvertes.

11. Transducteur d'ultrasons selon la revendication 10,
**caractérisé en ce**
**que** ladite première matière (4) consiste un polyuréthanne moussé ou silicone moussé.

12. Transducteur d'ultrasons selon une quelconque des revendications 1 à 10,
**caractérisé en ce**
**que** ladite première matière (4) consiste en polyuréthanne moussé à une résistance à l'écrasement de < 9 kPa et un facteur de perte acoustique de < 1,0.

13. Transducteur d'ultrasons selon une quelconque des revendications 1 à 12,
**caractérisé en ce**
**qu'**une deuxième matière (5) est disposée sur ladite première matière (4).

14. Transducteur d'ultrasons selon une quelconque des revendications 1 à 13,
**caractérisé en ce**
**qu'**une première électrode dudit disque (3) piézoélectrique est mise à la terre via ladite membrane (2) et ladite attache (1), et en ce qu'une deuxième électrode dudit disque (3) piézoélectrique est contactée via un fil (9) de faible épaisseur, qui est fixé par brasure au bord dudit disque.

15. Procédé à fabriquer un transducteur d'ultrasons par les opérations suivantes :
produire une attache (1) sous forme d'un pot en aluminium ou un alliage d'aluminium, dont le fond constitue une membrane (2),
adhérer un disque (3) piézoélectrique sur la face arrière de ladite membrane (2) d'une façon à établir un contact mécanique et électrique avec ladite membrane (2),
fixer par brasure une extrémité d'un fil (9) de faible épaisseur sur ledit disque (3) piézoélectrique,
mousser un une première matière (4) dans ladite attache (1) sous forme de pot à la face arrière de ladite membrane (2) d'une telle façon que ladite membrane (2) et ledit disque (3) piézoélectrique soient complètement recouvert de ladite première matière (4).

16. Procédé selon la revendication 15,
**caractérisé en ce**
**qu'**une deuxième matière (5) est appliquée sur ladite première matière (4), qui est envisagée à empêcher la propagation d'une onde sonore en un sens opposé à la direction souhaitée de ladite membrane (2) émettrice.
